# EUROPÄISCHE PATENTSCHRIFT

(11) **EP 0 849 542 B1**
(45) Veröffentlichungstag und Bekanntmachung des Hinweises auf die Patenterteilung: **06.03.2002**
(21) Anmeldenummer: 97121366.5
(22) Anmeldetag: 04.12.1997
(51) Int. Cl.: F24D 5/00, F24H 7/04

(54) **Lüftungs-Heizvorrichtung**
Ventilating and heating installation
Installation de ventilation et de chauffage

(30) Priorität: 19.12.1996 DE 19653186
(43) Veröffentlichungstag der Anmeldung: 24.06.1998
(73) Patentinhaber: Olsberg Hermann Everken GmbH, 59939 Olsberg (DE)
(72) Erfinder: Schmidt, Reinhard, 59939 Olsberg (DE)
(74) Vertreter: Manitz, Gerhart, Dr.

(56) Entgegenhaltungen:
- DE-A- 1 912 697
- DE-A- 19 647 345
- FR-A- 1 355 513
- FR-A- 2 529 308

## Beschreibung

Die Erfindung betrifft eine Lüftungs-Heizvorrichtung nach dem Oberbegriff des Patentanspruchs 1. Eine solche Lüftungs-Heizvorrichtung ist bereits aus der DE-A-1 912 697 bekannt.

Bei dieser bekannten Lüftungs-Heizvorrichtung wird die von außen angesaugte Frischluft mehr oder weniger mit Raumluft gemischt und zusammen mit dieser teilweise durch den Speicherkern und teilweise an diesem vorbei in den zu belüftenden und zu beheizenden Raum geführt. Die entsprechende Raumluftabfuhr nach außen in die umgebende Atmosphäre erfolgt durch einen Wanddurchbruch zu einem Nebenraum und von dort durch eine weitere Wandöffnung nach außen in die Atmosphäre. In der nach außen in die Atmosphäre führenden Wandöffnung ist ein Ventilator vorgesehen, der von einer zentralen Stelle ebenso wie der Ventilator im Speicherheizgerät gesteuert werden muß.

Nachteilig an dieser bekannten Lüftungs-Heizvorrichtung ist, daß die Frischluft zumindest teilweise durch den Speicherkern geführt wird und diesen dadurch übermäßig abkühlt und daß die Raumluft an einer vom Speicherheizgerät weit entfernten Stelle unter Verwendung von dort angeordneten Ventilationsmitteln nach außen in die Atmosphäre geblasen werden muß. Weiter muß zur Ausnutzung der in der abgeführten Raumluft enthaltenen Wärme ein besonderer Raum vorgesehen sein, der, wenn er überhaupt zur Verfügung steht, nur auf einem wesentlich geringeren Temperaturniveau als derjenige Raum gehalten werden kann als der Raum, wo das Elektrospeicherheizgerät aufgestellt ist.

Aus der FR 25 29 308 A ist bereits eine Lüftungs-Heizvorrichtung bekannt, bei der die aus der Atmosphäre angesaugte Frischluft vor der Aufheizung durch einen Wärmetauscher geführt wird, in welchem ein Teil der Wärme wiedergewonnen wird, die in der ebenfalls durch den Wärmetauscher nach außen geführten Raumluft enthalten ist.

Das Ziel der vorliegenden Erfindung besteht darin, eine Lüftungs- und Heizvorrichtung der eingangs genannten Gattung derart miteinander zu kombinieren, daß ein kompakter einheitlicher Aufbau erzielt wird, ein dezentraler Einsatz möglich ist und die in der abgeführten Raumluft enthaltene Wärme optimal genutzt wird, ohne daß die Entladung des Wärmespeichers zwecks Beheizung des Raumes hierdurch merklich beeinträchtigt wird.

Zur Lösung dieser Aufgabe sind die Merkmale des kennzeichnenden Teils des Anspruches 1 vorgesehen.

Erfindungsgemäß wird die in der abzuführenden Raumluft enthaltene Wärme durch einen Wärmetauscher so weit wie möglich zur Vorerwärmung der angesaugten Frischluft genutzt, so daß anschließend nur noch eine der verbleibenden, stark herabgesetzten Temperaturdifferenz entsprechende, geringe Wärmemenge zur Nacherwärmung der vorerwärmten Frischluft auf im wesentlichen Raumtemperaturniveau erforderlich ist, die ohne die Gefahr einer zu starken Abkühlung des Speicherkerns ohne weiteres dem Speicherheizgerät entnommen werden kann, indem die vorerwärmte Frischluft an solchen Flächen des Speicherheizgerätes entlanggeführt wird, die aufgrund der nur begrenzt möglichen Wärme-Isolation etwas erwärmt sind, so daß die vorerwärmte Frischluft gerade Raumtemperatur oder mehr annimmt, bevor sie die Vorrichtung durch die Luftaustrittsöffnung verläßt. Erfindungsgemäß wird also die vorerwärmte Frischluft zwecks Erwärmung nicht durch den Speicherkern, sondern an ihm vorbeigeführt wird. Zweckmäßigerweise wird die vorerwärmte Frischluft an solchen Flächen vorbeigeführt, die die Raumluft von unten zum Speicherkern führen bzw. insbesondere die aus dem Speicherkern vorzugsweise unten austretende Heizluft zum Raum zurückführen. Da diese Kanäle unmittelbar unterhalb des unter dem Speicherkern befindlichen plattenförmigen Wärmedämm-Materials angeordnet sind, werden sie auch bei sich nicht entladendem Speicherkern durch Strahlung und Wärmeleitung so weit erhitzt, daß der vorerwärmten Frischluft gerade diejenige geringfügige Wärmemenge zugeführt wird, die zum Erreichen der Raumlufttemperatur oder einer geringfügig höheren Temperatur ausreicht. Erfindungsgemäß wird also nicht die wertvolle Hochtemperaturwärme aus dem Speicherkern für die Nacherwärmung der vorerwärmten Frischluft genutzt, sondern die an den warmen Flächen des Speicherheizgerätes vorhandene Niedrigtemperatur-Wärme, die trotz bester Isolation nicht zu vermeiden ist.

Von besonderer Bedeutung ist weiter, daß die durch den Wärmetauscher geströmte, abgekühlte Raumluft durch im Gerät selbst angeordnete Ventilationsmittel und eine am Gerät vorgesehene Raumluftabfuhröffnung direkt oder gegebenenfalls über geeignete Verbindungskanäle an die umgebende Atmosphäre abgegeben wird. Auf diese Weise wird ein funktionell in sich abgeschlossenes kompaktes Gerät geschaffen, welches sämtliche für seinen Betrieb erforderlichen Bauelemente sowie Steuer- und Regelvorrichtungen enthält und somit für einen dezentralen Einsatz überall dort geeignet ist, wo beispielsweise durch eine Wand hindurch eine Verbindung zur umgebenden Atmosphäre herstellbar ist.

Nach Anspruch 2 tritt die vorerwärmte Frischluft von einer Stirnseite her durch eine Einlaßöffnung in den sich in Längsrichtung erstreckenden Luftaustrittskanal ein.

Durch die Ausführungsform nach Anspruch 3 wird erreicht, daß die vorerwärmte Frischluft über eine erhebliche Länge mit nicht allzu stark erwärmten Flächen des Speicherheizgerätes in Berührung steht, da der Luftaustrittskanal bei einem erfindungsgemäßen Speicherheizgerät in Längsrichtung desselben verlaufen soll. Dabei kann die erhitzte Luft wie üblich von oben in den Luftaustrittskanal eingeführt werden. Bevorzugt befindet sich jedoch nach Anspruch 4 unter dem Speicherkern ein Kanalelement mit insgesamt drei Längskanälen in kompakter baulicher Anordnung.

Praktische Ausführungsformen sind durch Anspruch 5 gekennzeichnet.

In der Weiterbildung der Erfindung sitzen also die Ventilationsmittel bevorzugt zwischen dem Ausgang des Heizluftabfuhrkanals und dem Eingang des Luftaustrittskanals.

Während bei einem normalen Speicherheizgerät ein Ventilator am Raumlufteinlaß sitzt und die Raumluft ansaugt und durch den Speicherkern hindurchdrückt, werden erfindungsgemäß bevorzugt die gleichen Ventilationsmittel, die die Frischluft durch den Wärmetauscher saugen, auch zum Saugen der Raumluft durch den Speicherkern verwendet.

Während bei einem üblichen Elektrospeicherheizgerät die Temperaturregelung durch eine Bypass-Klappe zwischen dem Raumluftzufuhrkanal und dem Heizluftabfuhrkanal erfolgt, ist die Ausbildung nach dem Anspruch 6 bevorzugt.

Weitere zweckmäßige bauliche Ausführungen entnimmt man dem Anspruch 7.

Aufgrund von Merkmalen des Anspruches 8 wird erreicht, daß die Wege der Luft vom Raumlufteinlaß bis zur Austrittsöffnung des Heizluftabfuhrkanals im wesentlichen gleich sind, unabhängig davon, an welcher Stelle entlang der Längserstreckung des Raumlluftzufuhrkanals die Raumluft von unten in den Speicherkern eintritt. Diese Ausführungen sind weiter im Zusammenhang mit der erfindungsgemäßen Nacherwärmung der vorerwärmten Frischluft und auch strömungstechnisch zweckmäßig.

Für eine kompakte Anordnung sind die Maßnahmen des Anspruches 9 von Vorteil.

Weitere vorteilhafte praktische Ausführungsformen sind durch die Ansprüche 10 bis 12 gekennzeichnet.

Eine Ausführungsform der Erfindung wird im folgenden beispielsweise anhand der Zeichnungen beschrieben; in dieser zeigt:
- Figur 1: eine teilweise schematische perspektivische Darstellung einer Lüftungs-Heizvorrichtung in teilweise aufgebrochener Darstellung zur Veranschaulichung des inneren Aufbaus,
- Figur 2: eine teilweise geschnittene Vorderansicht des in der Lüftungs-Heizvorrichtung vorgesehenen Speicherheizgerätes,
- Figur 3: eine teilweise geschnittene Ansicht des Gegenstandes der Figur 2 in Richtung des Pfeiles III in Figur 2,
- Figur 4: eine schematische Schnittansicht nach Linie IV-IV in Figur 2 und
- Figur 5: eine schematische Schnittansicht nach Linie V-V in Figur 2, wobei die Luftaustrittsöffnungen der Anschaulichkeit halber nicht als Längsschlitze, sondern als Vertikalschlitze dargestellt sind.

Nach Figur 1 weist die erfindungsgemäße Lüftungs-Heizvorrichtung ein quaderförmiges Gehäuse 23 mit zwei schmalen rechteckigen Stirnseiten 23', einer rechteckigen länglichen Deckplatte 23" sowie einer rechteckigen Rückwand 23"' und einer der Anschaulichkeit teilweise fortgelassene Frontwand 23"" auf, die zur Rückwand 23"' parallel verläuft.

Im rechten Teil des Gehäuses 23 ist ein Speicherheizgerät 13 untergebracht, dessen grundsätzlicher Aufbau sich auch aus den Figuren 2 bis 5 ergibt und welches in üblicher Weise einen Speicherkern 21 aufweist, der allseits von einer Wärme-Isolation 22 umgeben ist. Die Wärme-Isolation 22 unterhalb des Speicherkerns 21 besteht aus einer steifen und tragfähigen Dämm-Masse wie Vermiculit (eingetragene Marke). Um den Bereich unterhalb des Speicherkerns 21 und insbesondere das Kanalelement 51 anschaulich darstellen zu können, sind der Speicherkern 21 und die ihn umgebende Wärmeisolation 22 in Figur 1 nur teilweise angedeutet und größtenteils weggelassen worden. Es versteht sich jedoch, daß sowohl die Wärmedämmung 22 als auch der Speicherkern 21 den Raum oberhalb des Kanalelements 51 voll ausfüllen.

Im Speicherkern 21 sind Luftdurchtrittskanäle 24 vorgesehen, die sich vertikal erstrecken und einen im wesentlichen umgekehrt U-fömigen Verlauf nehmen. In den Luftdurchtrittskanälen 24 sind in bekannter Weise Heizstäbe 50 zum Aufheizen des Speicherkerns 21 vorgesehen.

In der unteren Isolierplatte 22, auf der der Speicherkern 21 ruht, sind nach den Figuren 2 bis 5 Reihen von länglichen Raumluftaustrittsöffnungen 16' bzw. Heizluftaustrittsöffnungen 20' vorgesehen. Die untere Wärmedämmplatte 22 liegt auf dem Kanalelement 51 auf, welches aus einem unteren sich über die gesamte Breite erstreckenden länglichen Luftaustrittskanal 26 und zwei darüber angeordneten, durch eine Zwischenwand 39 voneinander getrennten Raumluftzufuhr- bzw. Heizluftabfuhrkanälen 15 bzw. 17 besteht. Zwischen den übereinander angeordneten Kanälen 26 bzw. 15, 17 ist eine horizontale Deckenwand 38 vorgesehen.

Das Kanalelement 51 erstreckt sich quer zu der Wand, an der das Speicherheizgerät 13 aufgestellt wird, in Längsrichtung des Gehäuses 23 über die gesamte Länge des Speicherkerns 21.

Der Raumluftzufuhrkanal 15 weist in seiner Oberwand 40 zwei parallel zueinander verlaufende Reihen von länglichen Raumluftaustrittsöffnungen 16 auf, während der Heizluftabfuhrkanal 17 mit nur einer Reihe von entsprechenden Heizluftaustrittsöffnungen 20 in seiner Oberwand 41 versehen ist. Die Öffnungen 16 bzw. 20 fluchten mit den entsprechenden Öffnungen 16' bzw. 20' in der auf dem Kanalelement 51 angeordneten Dämmplatte 22.

Der Raumluftzufuhrkanal 15 weist an seiner rechten Stirnseite einen Raumlufteinlaß 14 auf, zu dem die Raumluft durch in der Rückwand des Gehäuses 23 vorgesehene Lufteintrittsschlitze 49 gelangen kann. Die gegenüberliegende Stirnseite 52 des Raumluftzufuhrkanals 15 ist luftdicht verschlossen.

Das neben dem Raumlufteinlaß 14 des Raumluftzufuhrkanals 15 befindliche Stirnende 53 des Heizluftabfuhrkanals 17 ist luftdicht verschlossen, während sich am entgegengesetzten Ende neben der Stirnseite 52 des Raumluftzufuhrkanals 15 eine Austrittsöffnung 37 für erwärmte Luft befindet, an der eine Regelklappe 18 vorgesehen ist, die von einer nur schematisch angedeuteten Steuervorrichtung 36 geschlossen oder mehr oder weniger geöffnet werden kann. Die Steuervorrichtung 36 wird über nicht dargestellte Verbindungselemente von einem nach Figur 1 nahe dem Raumlufteinlaß 14 vorgesehenen Raumlufttemperaturfühler 35 jeweils so angesteuert, daß sie die Regelklappe 18 in eine solche Öffnungsposition bringt, daß jeweils gerade die richtige Warmluftmenge aus dem Speicherkern 21 entnommen wird, die zur Aufrechterhaltung einer voreingestellten Temperatur im Raum 19 erforderlich ist.

Links von dem Speicherheizgerät 13 befindet sich im Gehäuse 23 eine Trennwand 42, die einen links davon befindlichen Aufnahmeraum für einen Wärmetauscher 27 vom Speicherheizgerät 13 abtrennt, jedoch im Bereich der Austrittsöffnung 37 entsprechend ausgespart ist. Der Raum für die Aufnahme des Wärmetauschers 27 ist durch eine Tür 48 verschlossen, die zur Montage und zu Reinigungszwecken in die aus Figur 1 ersichtliche Öffnungsposition gebracht werden kann.

Der Wärmetauscher 27 ist quaderförmig und unter einem Winkel von 45° in das Gehäuse 23 derart eingebaut, daß die vier Seitenkanten 57, 58, 59, 60 an der Deckplatte 23", der linken Stirnwand 23', dem Boden 61 bzw. der Trennwand 42 anliegen und so luftleitende Eckbereiche 43, 44, 45, 46 gebildet werden.

Der erste und schematisch durch einen Pfeil 28 angedeutete Durchgang des Wärmetauschers 27 ist einerseits an den Eckbereich 43 angeschlossen, in dem an der Rückseite des Gehäuses 23 eine Frischluftansaugöffnung 12 vorgesehen ist, die über nur schematisch angedeutete Leitungen 12' mit der umgebenden Atmosphäre 11 in Verbindung steht.

Der linke untere Eckbereich 44 befindet sich an der Einlaßseite des zweiten Durchgangs 31 des Wärmetauschers 27 und wird durch Lufteintrittsöffnungen 47 mit Raumluft versorgt.

Der rechte untere Eckbereich 45 enthält einen Ventilator 25, der in dem Eckbereich 45 einen Unterdruck erzeugt, derart, daß Frischluft aus der Atmosphäre 11 durch den Wärmetauscher 27 hindurch angesaugt wird. Die Druckseite des Ventilators 25 mündet an der linken Stirnseite des Luftauszugskanals 26, wo eine Einlaßöffnung 34 vorgesehen und die Trennwand 42 entsprechend ausgespart ist. Auch die Austrittsöffnung 37 des Heizluftabfuhrkanals 17 mündet in den Eckbereich 45.

Die Vorderseite des Luftaustrittskanals 26 erstreckt sich über die gesamte Länge des Speicherkerns 21 und ist mit vorderen Luftaustrittsöffnungen 32 in Form von Längslamellen 33 versehen.

Bei geschlossener Tür 48 liegt diese so an der Vorderfläche des Wärmetauschers 27 an, daß die Eckbereiche 43, 44, 45, 46 strömungsmäßig voneinander isoliert sind.

Der vierte Eckbereich 46 oben rechts enthält einen weiteren Ventilator 30, der Raumluft durch die Öffnungen 47 und den zweiten Durchgang 31 des Wärmetauschers 27 hindurchsaugt und über nur schematisch angedeutete Leitungen 29' in die umgebende Atmosphäre 11 fördert.

Auf der Vorderseite des Gehäuses 23 befinden sich rechts oben zwei Regler 54, 55, welche es gestatten, den Füllungsgrad des Speicherkerns 21 mit Wärme sowie die gewünschte Raumtemperatur einzustellen. Im allgemeinen wird jedoch der Füllungsgrad des Speicherkerns 21 mit Wärme von der Außentemperatur abhängig gemacht. Die entsprechenden Steuerungen sind bekannt und deswegen hier nicht im einzelnen dargestellt.

Die Wirkungsweise der beschriebenen Lüftungs-Heizvorrichtung ist wie folgt:

Die Ventilatoren 25 und 30 sind normalerweise ständig in Betrieb, wobei einerseits Raumluft durch die Schlitze 47 und den Durchgang 31 des Wärmetauschers 27 zur Raumluftabfuhröffnung 29 und von dort weiter durch die Leitung 29' in die umgebende Atmosphäre 11 gefördert wird und andererseits durch die Frischluftansaugöffnung 12, den Durchgang 28 im Wärmetauscher 27 und den Luftaustrittskanal 26 mit den Luftaustrittsöffnungen 32 eine solche Frischluftmenge in den Raum 19 gefördert wird, daß der für die Raumgröße erforderliche Luftaustausch stattfindet. Da der Luftaustrittskanal 26 insbesondere in seinem oberen Bereich mittels der Deckenwand 38 sich nahe dem Speicherkern 21 befindet, wird durch die erwärmte Deckenwand 38 und gegebenenfalls auch die erwärmten Seitenwände die im Wärmetauscher 27 vorerwärmte Frischluft auf Raumtemperatur oder etwas darüber aufgeheizt, ohne daß dem Speicherkern 21 auf dem normalen Entnahmeweg über die Kanäle 15, 24, 17 wertvolle Hochtemperatur-Wärme entnommen werden muß.

Durch die große Länge des Luftaustrittskanals 26 bzw. der Längslamellen 33 ist ein weitgehend geräuschfreier Austritt der Frischluft gewährleistet. Die Austrittsrichtung der Frischluft ist in Figur 1 durch Pfeile 56 veranschaulicht.

Wenn nun der Raumlufttemperaturfühler 35 eine zu geringe Temperatur der Luft im Raum 19 feststellt, wird die Regelklappe 18 (Figur 4) von der Steuervorrichtung 36 entsprechend etwas geöffnet, derart, daß der vom Ventilator 25 erzeugte Unterdruck im Eckraum 45 nunmehr Luft durch den Raumlufteinlaß 14, den Raumluftzufuhrkanal 15, die Luftdurchtrittskanäle 24 im Speicherkern 21, den Heizluftabfuhrkanal 17 und die Austrittsöffnung 37 des Heizluftabfuhrkanals 17 ansaugt und zusammen mit der vorerwärmten Frischluft in den Luftaustrittskanal 26 fördert, wo dann die im Speicherkern 21 aufgeheizte Raumluft in Richtung der Pfeile 56 zusammen mit der Frischluft in den Raum 19 austritt.

Dadurch, daß sich der Raumlufteinlaß 14 und die Austrittsöffnung 37 an entgegengesetzten Enden des Kanalelements 51 befinden, ist der Strömungsweg der durch den Raumlufteinlaß 14 angesaugten Raumluft bis zur Austrittsöffnung 37 unabhängig davon, durch welche der Öffnungen 16 bzw. 20 die Luft strömt, stets zumindest im wesentlichen gleich, so daß auch eine gleichmäßige Entladung des Speicherkerns 21 gewährleistet ist.

Indem der für die Entladung des Speicherkerns vorgesehene lang ausgedehnte Luftaustrittskanal 26 mit den Luftaustrittsöffnungen 32 gleichzeitig für die Nacherwärmung der im Wärmetauscher 27 vorerwärmten Frischluft verwendet wird, werden nicht nur die Luftaustrittsöffnungen 32 doppelt genutzt, sondern es wird auch für eine ausreichende Erwärmung der vorerwärmten Frischluft auf Raumtemperatur oder darüber gesorgt, und zwar auch dann, wenn die Regelklappe 18 völlig geschlossen ist und keinerlei Wärme durch den Heizluftabfuhrkanal 17 aus dem Speicherkern 21 entnommen wird.

Bei einer erfindungsgemäßen Lüftungs-Heizvorrichtung werden also ein Speicherheizgerät 13 und ein Wärmetauscher 27 miteinander kombiniert, welcher aus der Atmosphäre 11 angesaugte Frischluft durch die gleichzeitig nach außen abgeführte Raumluft vorerwärmt. Die vorerwärmte Frischluft wird in einer Weiterbildung der Erfindung in den gleichen Luftaustrittskanal 26 geleitet, aus dem auch die vom Speicherkern 21 aufgeheizte Raumluft austritt. Die Heizkanäle des Speicherkerns 21 werden von der vorerwärmten Frischluft umgangen.

### Bezugszeichenliste

- 11: Atmosphäre
- 12: Frischluftansaugung
- 12': Leitung
- 13: Speicherheizgerät
- 14: Raumlufteinlaß
- 15: Raumluftzufuhrkanal
- 16: Raumluftaustrittsöffnungen
- 16': Raumluftaustrittsöffnungen
- 17: Heizluftabfuhrkanal
- 18: Regelklappe
- 19: Raum
- 20: Heizluftaustrittsöffnungen
- 20': Heizluftaustrittsöffnungen
- 21: Speicherkern
- 22: Wärme-Isolation
- 23: Gehäuse
- 23': Stirnseite
- 23": Deckplatte
- 23"': Rückwand
- 23"": Frontwand
- 24: Luftdurchtrittskanäle
- 25: Ventilator
- 26: Luftaustrittskanal
- 27: Wärmetauscher
- 28: erster Durchgang
- 29: Raumluftabfuhröffnung
- 29': Leitung
- 30: Ventilator
- 31: zweiter Durchgang
- 32: Luftaustrittsöffnung
- 33: Längslamellen
- 34: Einlaßöffnung
- 35: Raumlufttemperaturfühler
- 36: Steuervorrichtung
- 37: Austrittsöffnung
- 38: Deckwand
- 39: Zwischenwand
- 40: Oberwand
- 41: Oberwand
- 42: Trennwand
- 43: Eckbereich
- 44: Eckbereich
- 45: Eckbereich
- 46: Eckbereich
- 47: Lufteintrittsöffnung
- 48: Tür
- 49: Lufteintrittsschlitz
- 50: Heizstäbe
- 51: Kanalelement
- 52: Stirnseite
- 53: Stirnende
- 54: Regler
- 55: Regler
- 56: Pfeil
- 57: Seitenkante
- 58: Seitenkante
- 59: Seitenkante
- 60: Seitenkante
- 61: Boden

## Patentansprüche

1. Lüftungs-Heizvorrichtung zum Lüften und Heizen eines Raumes (19) mit einem Gehäuse (23) und
- einem vorzugsweise elektrisch aufheizbaren Speicherheizgerät (13), welches umfaßt
-- wenigstens einen Raumlufteinlaß (14),
-- wenigstens einen Raumluftzufuhrkanal (15),
-- der vorzugsweise oben Raumluftaustrittsöffnungen (16) aufweist,
-- wenigstens einen Heizluftabfuhrkanal (17),
-- der gegebenenfalls über einen Regelkörper (18) mit dem zu belüftenden und gegebenenfalls zu beheizenden Raum (19) in Strömungsverbindung steht und
-- vorzugsweise oben Heizluftaustrittsöffnungen (20) aufweist, sowie
-- einen an die Raumluftaustrittsöffnungen (16) und die Heizluftaustrittsöffnungen (20) angrenzenden Speicherkern (21) aus Wärmespeicherungsmaterial, der wärmeisoliert (22) in dem Gehäuse (23) untergebracht ist und vorzugsweise allgemein umgekehrt U-förmige Luftdurchtrittskanäle (24) aufweist, die die Raumluftaustrittsöffnungen (16) und die Heizluftaustrittsöffnungen (20) strömungsmäßig verbinden, und
-- erste Ventilationsmittel (25), welche Luft im Kreislauf aus dem Raum (19) durch die Luftdurchtrittskanäle (24) im Speicherkern (21) sowie über einen Luftaustrittskanal (26) und mindestens eine Luftaustrittsöffnung (32) in den Raum (19) fördern,
- und einer an die Atmosphäre (11) angeschlossenen Frischluftansaugöffnung (12),
-- welche strömungsmäßig mit dem Luftaustrittskanal (26) in Strömungsverbindung steht und
-- durch zweite Ventilationsmittel aus der Atmosphäre (11) Frischluft ansaugt und zum Luftaustrittskanal (26) sowie zur Luftaustrittsöffnung (32) fördert, wobei die ersten Ventilationsmittel (25) für die Förderung der durch den Speicherkern (21) strömenden Luft vorzugsweise mit den zweiten Ventilationsmitteln für das Ansaugen der Frischluft identisch sind,
**dadurch gekennzeichnet,**
**daß**
- zwischen die Frischluftansaugöffnung (12) und den Luftaustrittskanal (26) der eine Durchgang (28) eines Wärmetauschers (27) geschaltet ist, dessen anderer Durchgang (31) aufgrund von dritten Ventilationsmitteln (30) von aus dem Raum (19) angesaugter und durch eine Raumluftabfuhröffnung (29) an die Atmosphäre (11) abgegebener Luft durchströmt wird, wobei im Wärmetauscher (27) ein Teil der in der abgeführten Raumluft enthaltenen Wärme auf die zugeführte Frischluft übertragen wird, und daß
- die im Betrieb der Lüftungs-Heizvorrichtung aus dem Wärmetauscher (27) austretende vorgewärmte Frischluft nur außerhalb des Speicherkerns (21) derart an warmen Flächen des Speicherheizgeräts (13) entlanggeführt wird; daß sie zumindest im wesentlichen die Raumtemperatur oder eine darüber liegende Temperatur annimmt, bevor sie aus der Luftaustrittsöffnung (32) in den Raum (19) austritt.

2. Lüftungs-Heizvorrichtung nach Anspruch 1,
**dadurch gekennzeichnet,**
**daß** die vorerwärmte Frischluft von einer Stirnseite des Luftaustrittskanals (26) her durch eine Einlaßöffnung (34) in den sich in Längsrichtung erstreckenden Luftaustrittskanal (26) eintritt.

3. Lüftungs-Heizvorrichtung nach Anspruch 2,
**dadurch gekennzeichnet,**
**daß** die Warmluft aus dem Speicherkern (21) von oben über die gesamte Länge des Luftaustrittskanals (26) in diesen eintritt.

4. Lüftungs-Heizvorrichtung nach Anspruch 2,
**dadurch gekennzeichnet,**
**daß** der Speicherkern (21) eine quaderförmige, längliche Gestalt hat und unterhalb des Speicherkerns (21) bzw. unterhalb von Wärmedämm-Material (22), das mit Austrittsöffnungen (16', 20') versehen ist, die mit den Raumluftsaustrittsöffnungen (16) bzw. den Heizluftaustrittsöffnungen (20) kommunizieren, ein sich in Längsrichtung des Speicherkerns (21) erstreckendes Kanalelement (51) vorgesehen ist, welches vorzugsweise oben den Raumluftzufuhrkanal (15) und insbesondere daneben den Heizluftabfuhrkanal (17) sowie vorzugsweise darunter den Luftaustrittskanal (26) enthält, an dessen zum Raum (19) weisender Längsseite die Luftaustrittsöffnungen (32) vorzugsweise in Form eines Längslamellen (33) aufweisenden Rostes vorgesehen sind, wobei die durch die ersten Ventilationsmittel (25) über den Raumluftzufuhrkanal (15), den Speicherkern (21) in den Heizluftabfuhrkanal (17) geförderte Raumluft gesteuert dem Luftaustrittskanal (26) zugeführt wird.

5. Lüftungs-Heizvorrichtung nach Anspruch 4,
**dadurch gekennzeichnet,**
**daß** die aus dem Speicherkern (21) austretende geheizte Luft durch den unter ihm vorgesehenen länglichen Heizluftabfuhrkanal (17), welcher sich zumindest im wesentlichen parallel zu dem Luftaustrittskanal (26) erstreckt, in den gleichen Raum (45) im Innern des Gehäuses (23) geleitet wird, in den durch die ersten Ventilationsmittel (25) die im Wärmetauscher (27) vorerwärmte Frischluft eintritt, wobei vorzugsweise die gleichen ersten Ventilationsmittel (25), die die Frischluft durch den Wärmetauscher (27) saugen und in den Luftaustrittskanal (26) drücken, auch die Raumluft durch den Raumluftzufuhrkanal (15), die Luftdurchtrittskanäle (24) im Speicherkern (21) und den Heizluftabfuhrkanal (17) ansaugt und gemeinsam mit der vorerwärmten Frischluft in den Luftaustrittskanal (26) fördern.

6. Lüftungs-Heizvorrichtung nach Anspruch 5,
**dadurch gekennzeichnet,**
**daß** im Strömungsweg der durch den Speicherkern (21) geführten Luft eine Regelklappe (18) vorgesehen ist, die von einem Raumlufttemperaturfühler (35) und eine geeignete Steuervorrichtung (36) in eine solche Position zwischen einer Schließstellung und einer Öffnungsstellung gebracht wird, daß dem Raum (19) durch den Luftaustrittskanal (26) hindurch gerade die zur Aufrechterhaltung der gewünschten Temperatur erforderliche Warmluftmenge zugeführt wird, wobei insbesondere die Regelklappe (18) an der Austrittsöffnung (37) des Heizluftabfuhrkanals (17) vorgesehen ist.

7. Lüftungs-Heizvorrichtung nach Anspruch 5 oder 6,
**dadurch gekennzeichnet,**
**daß** der Luftaustrittskanal (26) unterhalb der parallel zueinander und in gleicher Höhe hintereinander angeordneten Raumluftzufuhr- und Heizluftabfuhrkanäle (15 bzw. 17) vorgesehen ist, derart, daß die den länglichen Luftaustrittskanal (26) oben abschließende Dekkenwand (38) gleichzeitig den Boden der Raumluftzufuhr- und Heizluftabfuhrkanäle (15, 17) bildet bzw. an diesem Boden anliegt und/oder daß der Raumluftzufuhrkanal (15) vor dem Heizluftabfuhrkanal (17) liegt und durch eine in Längsrichtung des Speicherheizgerätes (13) verlaufende vertikale Zwischenwand (39) die Raumluftzufuhr- und Heizluftabfuhrkanäle (15, 17) strömungsmäßig voneinander getrennt sind.

8. Lüftungs-Heizvorrichtung nach Anspruch 5,
**dadurch gekennzeichnet,**
**daß** der Raumluftzufuhrkanal (15) breiter als und vorzugsweise doppelt so breit wie der Heizluftabfuhrkanal (17) ausgebildet ist und/oder daß der Raumlufteinlaß (14) auf der entgegengesetzten Stirnseite des Raumluftzufuhrkanals (15) vorgesehen ist wie die Austrittsöffnung (37) des Heizluftabfuhrkanals (17) und/oder daß in der Oberwand (40) des Raumluftzufuhrkanals (15) vorzugsweise mehr Raumluftaustrittsöffnungen (16) als Heizluftaustrittsöffnungen (20) in der Oberwand (41) des Heizluftabfuhrkanals (17) vorgesehen sind.

9. Lüftungs-Heizvorrichtung nach einem der vorhergehenden Ansprüche,
**dadurch gekennzeichnet,**
**daß** das Speicherheizgerät (13) und der Wärmetauscher (27) gemeinsam in dem Gehäuse (23), welches eine längliche und quaderförmige Form aufweist, untergebracht sind, und zwar der Wärmetauscher (27) auf der einen Seite und das Speicherheizgerät (13) auf der anderen Seite, wobei insbesondere der Wärmetauscherteil und das Speicherheizgerät (13) durch eine vertikale Trennwand (42) voneinander getrennt sind, wobei in der Trennwand die Austrittsöffnung (37) des Heizluftabfuhrkanals (17) und die Einlaßöffnung (34) des Luftaustrittskanals (26) vorgesehen sind.

10. Lüftungs-Heizvorrichtung nach Anspruch 9,
**dadurch gekennzeichnet,**
**daß** der Wärmetauscher (27) quaderförmig ausgebildet ist und eine Tiefe entsprechend der Tiefe des Gehäuses (23) aufweist, wobei insbesondere die Seiten des Wärmetauschers (27) einen Winkel von vorzugsweise 45° mit den benachbarten Wänden des Gehäuses (23) einschließen, derart, daß vier luftführende Eckbereiche (43, 44, 45, 46) zwischen Gehäuse (23) und Wärmetauscher (27) vorliegen und wobei bevorzugt ein, vorzugsweise der linke obere Eckbereich (43) mit der in der Rückwand des Gehäuses (23) vorgesehenen Frischluftansaugöffnung (12), ein weiterer vorzugsweise links unten vorgesehener Eckbereich (44) mit Lufteintrittsöffnungen (47) des Gehäuses (23), ein weiterer vorzugsweise rechts unten gelegener Eckbereich (45) mit den darin angeordneten Ventilationsmitteln (25) zur Beaufschlagung des Luftaustrittskanals (26) und ein weiterer, vorzugsweise rechts oben gelegener Eckbereich (46) mit der zur Atmosphäre (11) führenden Raumluftabfuhröffnung (29) in Strömungsverbindung steht.

11. Lüftungs-Heizvorrichtung nach einem der Ansprüche 9 oder 10,
**dadurch gekennzeichnet,**
**daß** der Unterbringungsraum für den Wärmetauscher (27) durch eine Tür (48) zumindest weitgehend luftdicht verschließbar ist und/oder daß der Wärmetauscher (27) bei entfernter Vorderwand des Gehäuses (23) aus dem Gehäuse (23) nach vorn herausnehmbar ist.

12. Lüftungs-Heizvorrichtung nach einem der vorhergehenden Ansprüche,
**dadurch gekennzeichnet,**
**daß** auf der Seite des Raumlufteinlasses (14) Lufteintrittsschlitze (49) am Gehäuse (23) vorgesehen sind und/oder daß ein Raumlufttemperaturfühler (35) im Bereich des Raumlufteinlasses (14) innerhalb des Gehäuses (23) vorgesehen ist.

## Claims

1. Ventilating and heating apparatus for the ventilating and heating of a room (19) having a housing (23) and
- a preferably electrically heatable storage heater (13), which includes
-- at least one room air inlet (14),
-- at least one room air supply passage (15),
-- which preferably has room air outlet openings (16) at the top,
-- at least one hot air discharge passage (17),
-- which optionally stands in flow connection via a regulating body (18) with the room (19) which is to be ventilated and optionally to be heated and
-- preferably has hot air outlet openings (20) at the top and also
-- a storage core (21) of heat storing material adjacent the room air outlet opening (16) and the hot air outlet openings (20), with the storage core being accommodated in thermally insulating manner (22) in the housing (23) and preferably having generally inverse U-shaped air throughflow passages (24) which connect the room air outlet openings (16) and the hot air outlet openings (20) flow-wise and
-- first ventilating means (25) which convey air in the circuit from the room (19) through the air throughflow passages (24) in the storage core (21) and also via an air outlet passage (26) and at least one air outlet opening (32) into the room (19),
- and a fresh air induction opening (12) connected to the atmosphere (11),
-- which stands flow-wise in flow connection with the air outlet passage (26) and
-- which sucks in fresh air from the atmosphere (11) through second ventilation means and conveys it to the air outlet passage (26) as well as to the air outlet opening (32), with the first ventilation means (25) for the conveying of the air flowing through the storage core (21) preferably being identical with the second ventilation means for the sucking in of the fresh air,
**characterised in that**
- the one passage (28) of the heat exchanger (27) is inserted between the fresh air induction opening (12) and the air outlet passage (26), with air sucked in from the room (19) flowing through the other passage (31) of the heat exchanger as a result of a third ventilation means (30) and being discharged through a room air discharge opening (29) to the atmosphere (11), with a part of the heat contained in the discharged room air being transferred in the heat exchanger (27) to the supplied fresh air, and **in that**
- the fresh air which emerges preheated in the operation of the ventilating and heating apparatus from the heat exchanger (27) only being guided along hot surfaces of the storage heater (13) outside of the storage core (21) so that it adopts at least substantially the room temperature or a temperature above it before it emerges out of the air outlet opening (32) into the room (19).

2. Ventilating and heating apparatus in accordance with claim 1,
**characterised in that**
the preheated fresh air enters from one end face of the air outlet passage (26) through an inlet opening (34) into the air outlet passage (26) extending in the longitudinal direction.

3. Ventilating and heating apparatus in accordance with claim 2,
**characterised in that**
the hot air out of the storage core (21) enters from above into the air outlet passage (26) over the full length of the air outlet passage (26).

4. Ventilating and heating apparatus in accordance with claim 2,
**characterised in that**
the storage core (21) has a parallelepiped-shaped, elongate form and heat insulating material (22) which is provided with outlet openings (16', 20') which communicate with the room air outlet openings (16) and/or with the hot air outlet openings (20) is provided beneath the storage core (21) or beneath a passage element (51) which extends in the longitudinal direction of the storage core (21) and which preferably contains the room air supply passage (15) at the top and the hot air discharge passage (17), in particular alongside it, as well as the air outlet passage (26) preferably beneath it, with the air outlet openings (32), preferably in the form of a grid having longitudinal lamella (33), being provided at the longitudinal side of the air outlet passage (26) facing the room (19), with the room air conveyed through the first ventilation means (25) into the hot air discharge passage (17) via the room air supply passage (15) and the storage core (21) being controllably supplied to the air outlet passage (26).

5. Ventilating and heating apparatus in accordance with claim 4,
**characterised in that**
the heated air which emerges from the storage core (21) is directed through the elongate hot air discharge passage (17) provided beneath it which extends at least substantially parallel to the air outlet passage (26) into the same space (45) in the interior of the housing (23) into which the fresh air preheated in the heat exchanger (27) enters through the first ventilation means (25), with preferably the same first ventilation means (25) which sucks in the fresh air through the heat exchanger (27) and presses it into the air outlet passage (26) also sucking in the room air through the room air supply passage (15), the air throughflow passages (24) in the storage core (21) and the hot air discharge passage (17) and conveying it together with the preheated fresh air into the air outlet passage (26).

6. Ventilating and heating apparatus in accordance with claim 5,
**characterised in that**
a regulating flap (18) is provided in the flow path of the air guided through the storage core (21) and is brought by a room air temperature sensor (35) and a suitable control device (36) into a position between a closed position and an open position such that precisely the quantity of hot air required to maintain the desired temperature is supplied to the room (19) through the air outlet passage (26), with the regulating flap (18) in particular being provided at the outlet opening (37) of the hot air discharge passage (17).

7. Ventilating and heating apparatus in accordance with claim 5 or claim 6,
**characterised in that**
the air outlet passage (26) is provided beneath the room air supply and hot air discharge passages (15 and 17 respectively) which are arranged parallel to one another and at the same height behind one another in such a way that the ceiling wall (38) which closes off the elongate air outlet passage (26) at the top simultaneously forms the base of the room air supply and hot air discharge passages (15, 17), or contacts this base, and/or **in that** the room air supply passage (15) lies in front of the hot air discharge passage (17) and the room air supply and hot air discharge passages (15, 17) are separated from one another flow-wise by a vertical intermediate wall (39) extending in the longitudinal direction of the storage heater (13).

8. Ventilating and heating apparatus in accordance with claim 5,
**characterised in that**
the room air supply passage (15) is made broader than and preferably twice as broad as the hot air discharge passage (17) and/or **in that** the room air inlet (14) is provided on the opposite end face of the room air supply passage (15) from the outlet opening (37) of the hot air discharge passage (17) and/or **in that** preferably more room air outlet openings (16) are provided in the top wall (40) of the room air supply passage (15) than hot air outlet openings (20) are provided in the top wall (41) of the hot air discharge passage (17).

9. Ventilating and heating apparatus in accordance with one of the preceding claims,
**characterised in that**
the storage heater (13) and the heat exchanger (27) are jointly accommodated in the housing (23), which has an elongate parallelepiped shape, and indeed with the heat exchanger (27) on the one side and the storage heater (13) on the other side, with the heat exchanger part and the storage heater (13) in particular being separated from one another by a vertical partition wall (42), with the outlet opening (37) of the hot air discharge passage (17) and the inlet opening (34) of the air outlet passage (26) being provided in the partition wall.

10. Ventilating and heating apparatus in accordance with claim 9,
**characterised in that**
the heat exchanger (27) is of parallelepiped shape and has a depth corresponding to the depth of the housing (23), with the sides of the heat exchanger (27) in particular including an angle of preferably 45° with the adjacent walls of the housing (23) such that four air guiding corner regions (43, 44, 45, 46) are present between the housing (23) and the heat exchanger (27) and with preferably one corner region, preferably the lefthand top corner region (43) standing in flow connection with the fresh air induction opening (12) provided in the rear wall of the housing (23), with a further corner region, preferably the corner region (44) provided at the bottom left, being in flow connection with air inlet openings (47) of the housing (23), with a further corner region, preferably the corner region (45) disposed at the bottom right, being in flow connection with the ventilation means (25) arranged therein to charge the air outlet passage (26) and with a further corner region, preferably the corner region (46) disposed at the top right, being in flow connection with the room air discharge opening (29) which leads to the atmosphere (11).

11. Ventilating and heating apparatus in accordance with one of the claims 9 or 10,
**characterised in that**
the space for accommodating the heat exchanger (27) can be closed in at least substantially air-tight manner by a door (48) and/or **in that** the heat exchanger (27) can be removed forwardly out of the housing (23) with the front wall of the housing (23) removed.

12. Ventilating and heating apparatus in accordance with one of the preceding claims,
**characterised in that**
air inlet slots (49) are provided at the housing (23) on the side of the room air inlet (14) and/or **in that** a room air temperature sensor (35) is provided in the region of the room air inlet (14) within the housing (23).

## Revendications

1. Appareil de ventilation et de chauffage destiné à l'aération et au chauffage d'un local (19), comprenant un boîtier (23) et :
- un appareil chauffant à accumulation (13), de préférence à chauffage électrique, qui comprend :
-- au moins une entrée (14) pour l'air du local,
-- au moins un canal d'amenée (15) pour l'air du local,
-- qui comporte de préférence des ouvertures de sortie supérieures (16) pour l'air du local,
-- au moins un canal de sortie d'air de chauffage (17),
-- en communication d'écoulement avec le local (19) à ventiler et le cas échéant à chauffer, en option par l'intermédiaire d'un corps de réglage (18), et
-- comportant de préférence des ouvertures de sortie supérieures (20) pour l'air de chauffage,
-- un coeur accumulateur (21), adjacent aux ouvertures de sortie (16) pour l'air du local et aux ouvertures de sortie (20) pour l'air de chauffage, en matériau d'accumulation thermique, ledit coeur étant logé dans le boîtier (23) de manière isolée sur le plan thermique (22), et présentant de préférence des canaux de traversée d'air (24) présentant de préférence une forme en U généralement inversée, qui relient en termes d'écoulement les ouvertures de sortie (16) pour l'air du local et les ouvertures de sortie (20) pour l'air de chauffage, et
-- des premiers moyens de ventilation (25) qui convoient l'air en circuit fermé provenant du local (19) à travers les canaux de traversée d'air (24) dans le coeur accumulateur (21), puis via un canal de sortie d'air (26) et au moins une ouverture de sortie d'air (32) jusque dans le local (19),
- et une ouverture d'aspiration d'air (12) raccordée à l'atmosphère (11),
-- en liaison d'écoulement avec le canal de sortie d'air (26), et
-- via laquelle de l'air frais est aspiré à l'aide de deuxièmes moyens de ventilation depuis l'atmosphère (11), lequel est convoyé vers le canal de sortie d'air (26) ainsi que vers l'ouverture de sortie d'air (32), les premiers moyens de ventilation (25) pour le convoyage de l'air qui s'écoule à travers le coeur accumulateur (21) et les deuxièmes moyens de ventilation pour l'aspiration de l'air frais étant de préférence identiques,
**caractérisé en ce que** :
- une traversée (28) d'un échangeur de chaleur (27) est branchée entre l'ouverture d'aspiration d'air frais (12) et le canal de sortie d'air (26), dont l'autre traversée (31) est traversée par l'air aspiré depuis le local (19) par des troisièmes moyens de ventilation (30) et refoulé vers l'atmosphère via une ouverture d'évacuation (29) pour l'air du local, et dans l'échangeur de chaleur (27) une partie de la chaleur contenue dans l'air évacué hors du local est transmise à l'air frais introduit, et
- l'air frais préchauffé qui sort en fonctionnement de l'appareil de ventilation et de chauffage hors de l'échangeur de chaleur (27) est mené le long de surfaces chaudes de l'appareil de chauffage à accumulation (13) uniquement à l'extérieur du coeur accumulateur (21) et de telle manière qu'il prend sensiblement la température ambiante, ou une température supérieure à celle-ci, avant de sortir dans le local (19) hors de l'ouverture de sortie d'air (32).

2. Appareil de ventilation et de chauffage selon la revendication 1, **caractérisé en ce que** l'air frais préchauffé provenant d'un côté frontal du canal de sortie d'air (26) pénètre à travers une ouverture d'entrée (34) dans le canal de sortie d'air (26) qui s'étend en direction longitudinale.

3. Appareil de ventilation et de chauffage selon la revendication 2, **caractérisé en ce que** l'air chaud provenant du coeur accumulateur (21) pénètre dans celui-ci depuis le haut sur la totalité de la longueur du canal de sortie d'air (26).

4. Appareil de ventilation et de chauffage selon la revendication 2, **caractérisé en ce que** le coeur accumulateur (21) a une configuration allongée de forme carrée, et au-dessous du coeur accumulateur (21), ou respectivement au-dessous d'un matériau d'isolation thermique (22), lequel est pourvu d'ouvertures de sortie (16', 20') qui communiquent avec les ouvertures de sortie (16) pour l'air du local, ou respectivement avec les ouvertures de sortie (20) pour l'air de chauffage, il est prévu un élément de canal (51) qui s'étend en direction longitudinale du coeur accumulateur (21) et qui contient de préférence en haut le canal d'alimentation (15) d'air du local et en particulier à côté de celui-ci le canal d'évacuation (17) pour l'air du local et de préférence au-dessous de celui-ci le canal de sortie d'air (26), tel que les ouvertures de sortie d'air (32) sont prévues sur son côté longitudinal tourné vers le local (19) et de préférence sous la forme d'une grille présentant des lamelles allongées (33), et de sorte que l'air du local convoyé par les premiers moyens de ventilation (25) via le canal d'alimentation (15), le coeur accumulateur (21) et jusque dans le canal d'évacuation (17) pour l'air de chauffage, est amené de façon commandée vers le canal de sortie d'air (26).

5. Appareil de ventilation et de chauffage selon la revendication 4, **caractérisé en ce que** l'air chauffé qui sort du coeur accumulateur (21) est amené à l'intérieur du boîtier (27) à travers le canal d'évacuation (17) pour l'air de chauffage, canal allongé et prévu au-dessous du coeur accumulateur et s'étendant au moins sensiblement parallèle au canal de sortie d'air (26), dans la même chambre (45) dans laquelle pénètre l'air frais préchauffé dans l'échangeur de chaleur (27) par l'intermédiaire des premiers moyens de ventilation (25), et dans lequel de préférence les mêmes premiers moyens de ventilation (25) qui aspirent l'air frais à travers l'échangeur de chaleur ((27) et qui le refoulent dans le canal de sortie d'air (26) aspirent également l'air du local via le canal d'alimentation (15) pour l'air du local, les canaux de traversée d'air (24) dans le coeur accumulateur (21) et le canal d'évacuation d'air de chauffage (17), et le convoient dans le canal de sortie d'air (26) conjointement avec l'air frais préchauffé.

6. Appareil de ventilation et de chauffage selon la revendication 5, **caractérisé en ce qu'**il est prévu, dans le trajet d'écoulement de l'air mené à travers le coeur accumulateur (21), un clapet de régulation (18) qui est amené, par un capteur de température (35) de l'air du local et par un dispositif de commande approprié (36), dans une position intermédiaire entre une position de fermeture et une position d'ouverture telle que l'on amène au local (19) à travers le canal de sortie d'air (26) exactement la quantité d'air chaud nécessaire pour maintenir la température souhaitée, et dans lequel le clapet de régulation (18) est prévu en particulier au niveau de l'ouverture de sortie (37) du canal d'évacuation d'air de chauffage (17).

7. Appareil de ventilation et de chauffage selon l'une ou l'autre des revendications 5 et 6, **caractérisé en ce que** le canal de sortie d'air (26) est prévu au-dessous du canal d'alimentation d'air du local et du canal d'évacuation d'air de chauffage (15 ; 17) agencés parallèlement l'un à l'autre et l'un derrière l'autre à la même hauteur, de telle manière que de la paroi de couverture (38) qui referme en haut le canal de sortie d'air allongé (26) forme simultanément le fond du canal d'amenée d'air du local et du canal d'évacuation d'air de chauffage (15, 17), ou bien est appliquée contre ce fond, et/ou **en ce que** le canal d'amenée (15) d'air du local est disposé en avant du canal d'évacuation d'air de chauffage (17), et **en ce que** le canal d'amenée (15) d'air du local et le canal d'évacuation d'air de chauffage (17) sont séparés l'un de l'autre en termes d'écoulement par une paroi intermédiaire (39) verticale qui s'étend en direction longitudinale de l'appareil de chauffage à accumulateur (13).

8. Appareil de ventilation et de chauffage selon la revendication 5, **caractérisé en ce que** le canal d'amenée (15) d'air du local est réalisé plus large, et de préférence deux fois plus large que le canal d'évacuation (17) d'air de chauffage et/ou **en ce que** l'entrée (14) d'air du local est prévue sur le côté frontal opposé du canal d'admission (15) d'air du local par rapport à celui de l'ouverture de sortie (37) du canal d'évacuation d'air de chauffage (17) et/ou **en ce que** dans la paroi supérieure (40) du canal d'admission (15) d'air du local sont prévues de préférence un plus grand nombre d'ouvertures de sortie (16) d'air du local que d'ouvertures de sortie (20) d'air de chauffage dans la paroi supérieure (41) du canal d'évacuation d'air de chauffage (17).

9. Appareil de ventilation et de chauffage selon l'une des revendications précédentes, **caractérisé en ce que** l'appareil de chauffage à accumulateur (13) et l'échangeur de chaleur (27) sont logés conjointement dans le boîtier (23), lequel présente une forme allongée et carrée, et cela de manière que l'échangeur de chaleur (27) est disposé sur un côté et l'appareil de chauffage à accumulateur (13) de l'autre côté, en particulier de sorte que la partie formant échangeur de chaleur et l'appareil de chauffage à accumulateur (13) sont séparés l'un de l'autre par une paroi de séparation verticale (42), et **en ce que** l'ouverture de sortie (37) du canal d'évacuation d'air de chauffage (17) et l'ouverture d'entrée (34) du canal de sortie d'air (26) sont prévues dans la paroi de séparation.

10. Appareil de ventilation et de chauffage selon la revendication 9, **caractérisé en ce que** l'échangeur de chaleur (27) est réalisé sous forme carrée, et présente une profondeur correspondant à la profondeur du boîtier (23), et dans lequel en particulier les côtés de l'échangeur de chaleur (27) forment avec les parois voisines du boîtier (23) un angle égal de préférence à 45°, de manière à réaliser quatre zones de coin (43, 44, 45, 46) qui mènent l'air entre le boîtier (23) et l'échangeur de chaleur (27), et dans lequel de préférence une zone de coin, avantageusement la zone de coin supérieur gauche (43) communique avec une ouverture d'aspiration d'air frais (12) prévue dans la paroi postérieure du boîtier (23), une autre zone de coin (44), de préférence la zone en bas à gauche, communique avec des ouvertures d'entrée d'air (47) du boîtier (23), une autre zone de coin (45), de préférence la zone de coin en bas à droite, communique avec les moyens de ventilation (25) agencés dans cette zone pour l'alimentation du canal de sortie d'air (26), et une autre zone de coin (46), de préférence la zone en haut à droite, communiquent avec l'ouverture d'évacuation (29) d'air du local qui mène à l'atmosphère (11).

11. Appareil de ventilation et de chauffage selon l'une ou l'autre des revendications 9 ou 10, **caractérisé en ce que** la chambre de logement pour l'échangeur de chaleur (27) est refermable au moins largement de manière étanche à l'air par une porte (48), et/ou **en ce que** l'échangeur de chaleur (27) est extractible hors du boîtier (23) vers l'avant lorsque la paroi antérieure du boîtier (23) est enlevée.

12. Appareil de ventilation et de chauffage selon l'une des revendications précédentes, **caractérisé en ce que** sur le côté de l'entrée d'air (14) pour l'air du local sont prévues des fentes d'entrée d'air (49) dans le boîtier (23) et/ou **en ce qu'**il est prévu un capteur de température (35) pour l'air du local, dans la région de l'entrée d'air (14) à l'intérieur du boîtier (23).
